# FASCICULE DE BREVET EUROPEEN

(11) **EP 3 181 205 B1**
(45) Date de publication et mention de la délivrance du brevet: **26.09.2018**
(21) Numéro de dépôt: 16204691.6
(22) Date de dépôt: 16.12.2016
(51) Int. Cl.: A63C 11/02, A45F 3/14

(54) **METHODE DE PORTAGE DE SKIS**
TRAGEMETHODE FÜR SKIER
METHOD FOR CARRYING SKIS

(30) Priorité: 17.12.2015 FR 1562715
(43) Date de publication de la demande: 21.06.2017
(73) Titulaire: Laplace, Jean-Jacques, 73700 Bourg Saint Maurice (FR)
(72) Inventeur: Laplace, Jean-Jacques, 73700 Bourg Saint Maurice (FR)
(74) Mandataire: Cabinet Poncet

(56) Documents cités:
- DE-A1- 3 506 706
- DE-A1- 10 157 910
- DE-A1-102013 100 781
- FR-A1- 3 013 989
- US-A- 4 015 762
- US-A- 5 427 291

## Description

La présente invention concerne le domaine du ski, et concerne plus particulièrement une méthode de portage de skis.

Les skis d'une paire de skis peuvent généralement être accouplés l'un à l'autre, semelle contre semelle, par coopération de leurs freins.

Le frein d'un ski a, de façon habituelle, un élément mobile en forme générale de U avec deux branches s'étendant à l'écart d'une base et placées de chaque côté du ski.

Lorsque deux skis sont accouplés l'un à l'autre, semelle contre semelle, leurs freins coopèrent par leurs branches qui s'entrecroisent de part et d'autre de la paire de skis, procurant un attachement réversible des skis qui facilite pour un utilisateur le portage de la paire de skis.

Il existe différentes méthodes de portage, parmi lesquelles on peut citer :
- le portage de la paire de skis en appui sur une épaule, l'utilisateur tenant les skis au voisinage de leurs spatules avec une main ;
- le portage de la paire de skis sensiblement horizontalement ou verticalement au moyen d'une main, avec une préhension de la paire de skis entre les butées arrière et avant de fixation (c'est-à-dire au voisinage du centre de gravité de la paire de skis) au moyen d'une main faisant quasiment le tour des deux skis.

L'attachement réversible procuré par la coopération des freins est toutefois précaire et peut parfois se défaire de façon fortuite. Cela peut occasionner une chute des skis, susceptible de blesser une personne située à côté, ou susceptible de détériorer un ski ou un objet situé à côté (tel qu'une voiture par exemple).

La méthode de portage sur l'épaule nécessite une élévation de la paire de skis pour son installation sur l'épaule de l'utilisateur. Cette élévation peut parfois occasionner des risques pour l'entourage, surtout si c'est un enfant qui l'effectue.

La méthode de portage à la main est difficile à mettre en oeuvre par une personne dotée de petites mains, comme un enfant par exemple. Et la largeur accrue de certains skis (pour la pratique du ski en neige poudreuse notamment) rend également difficile la préhension des skis, quelle que soit la taille des mains de l'utilisateur.

Le document DE 35 06 706 A1 propose un lien souple permettant de porter deux skis disposés semelle contre semelle et accouplés l'un à l'autre par coopération de branches entrecroisées de leurs freins. Le lien souple est muni à chacune de ses extrémités d'un mousqueton et d'une attache en matière plastique permettant de former deux boucles coulissantes destinées à enserrer les skis entre les butées avant de fixation et les spatules d'une part, et entre les butées arrière de fixation et l'arrière des skis d'autre part. De telles boucles coulissent très facilement et ne bloquent pas suffisamment les skis : les chocs verticaux lors de la marche de l'utilisateur peuvent provoquer des desserrements réguliers de la boucle pouvant aboutir à un glissement relatif des skis et une désolidarisation.

Le document DE 101 57 910 A1 décrit une poignée comportant à une première extrémité une boucle de taille fixe destinée à entourer les deux skis entre les butées avant de fixation et les spatules. Deux liens souples distincts s'étendent depuis et à l'écart de l'autre extrémité de la poignée. Chacun de ces liens souples est muni d'un crochet destiné à être respectivement accroché à une branche de frein. Les crochets sont plus précisément accrochés aux freins entre la base des freins et la zone de croisement des branches de freins. Là encore, les skis sont insuffisamment tenus l'un par rapport à l'autre : les chocs lors de la marche de l'utilisateur peuvent provoquer un glissement relatif des skis et une désolidarisation.

Un problème proposé par la présente invention est de proposer une méthode de portage d'une paire de skis qui soit facile et rapide à mettre en oeuvre, même par un utilisateur doté de petites mains.

Simultanément, la présente invention vise à réduire les manipulations des skis faisant courir des risques de blessure ou de dommages à l'entourage, et vise également à réduire le risque de chute intempestive des skis.

La présente invention vise en outre à mieux limiter les risques de désolidarisation des skis par un glissement relatif induit par les chocs générés lors de la marche de l'utilisateur.

Pour atteindre ces objets ainsi que d'autres, l'invention propose une méthode de portage d'une paire de skis accouplés l'un à l'autre, semelle contre semelle, par coopération de branches entrecroisées de leurs freins, comprenant les étapes successives suivantes :
a) fournir un lien souple s'étendant entre une première extrémité et une deuxième extrémité, ledit lien souple comportant :
   - une première boucle à sa première extrémité,
   - un tronçon intermédiaire situé entre les première et deuxième extrémités,
b) autour de la partie des skis comprise entre les butées avant de fixation et les spatules, former un noeud de tête d'alouette en faisant passer la deuxième extrémité du lien souple à l'intérieur de la première boucle,
c) fixer la deuxième extrémité du lien souple à deux branches entrecroisées de freins, en entourant la zone de croisement des deux branches entrecroisées,
d) soulever la paire de skis en effectuant une préhension du lien souple au niveau de son tronçon intermédiaire.

Le noeud de tête d'alouette formé autour des skis, entre les butées avant de fixation et les spatules, procure un moyen de serrage efficace des skis l'un contre l'autre pour les maintenir assemblés, en synergie avec leurs freins qui coopèrent par engagement ou enchevêtrement.

Lorsque l'utilisateur soulève la paire de skis en saisissant le lien souple au niveau de son tronçon intermédiaire, cela a pour effet de resserrer encore le noeud de tête d'alouette autour des skis sous l'effet de leur propre poids. Et le noeud de tête d'alouette possède en outre un certain frottement interne qui limite les risques d'un desserrage.

Par ailleurs, lors du portage, sous l'effet du propre poids de la paire de skis, la deuxième extrémité du lien souple a tendance à se placer naturellement au niveau du croisement des branches de freins en se serrant autour de la zone de croisement des deux branches. Cela a pour effet mieux garder entrecroisées les branches de freins, et donc les freins mutuellement engagés. On limite ainsi efficacement le risque d'un glissement de l'un des skis par rapport à l'autre, glissement qui pourrait mener à une séparation accidentelle des skis.

Le centre de gravité de la paire de skis accouplés se trouve nécessairement entre le noeud de tête d'alouette et les branches des freins. Ainsi, en effectuant la préhension du lien souple au niveau de son tronçon intermédiaire, l'utilisateur peut porter ses skis horizontalement de façon équilibrée, un peu à la manière d'une valise. Cela est intuitif et facilement réalisable par tout utilisateur, même un enfant.

Il n'y a pas besoin de grands mouvements à accomplir avec la paire de skis, tels qu'une mise sur l'épaule, ce qui limite grandement les risques pour l'entourage.

De préférence, la taille de la première boucle est fixe. La première boucle est ainsi peu dangereuse pour des enfants, car elle nécessiterait une certaine conformation par nouage pour constituer un élément d'étranglement, contrairement à une boucle coulissante qui peut facilement constituer en tant que telle un élément d'étranglement.

On peut toutefois en alternative avantageusement prévoir que la taille de la première boucle est ajustable, de préférence au moyen d'une attache coulissant sur le lien souple. On peut ainsi régler la longueur totale du lien souple en ajustant par exemple la position de l'attache coulissante sur le lien souple, et ce de préférence avant l'étape b). Ce faisant, on règle la hauteur de la poignée qui sera réalisée pour porter la paire de skis (autrement dit la distance entre la main de l'utilisateur et la paire de skis). Il est ainsi possible de prévoir une poignée de hauteur suffisante pour une préhension confortable du lien souple au niveau de son tronçon intermédiaire, sans pincement des doigts de l'utilisateur entre le lien souple et les skis. Et on peut également éviter d'avoir une poignée de hauteur trop importante pouvant occasionner un balancement insuffisamment maîtrisé des skis et/ou leur contact avec le sol.

De préférence, dans un premier mode de réalisation, on peut prévoir que :
- le lien souple comporte une deuxième boucle à sa deuxième extrémité,
- lors de l'étape c), on fait passer les deux branches entrecroisées de freins dans la deuxième boucle, ladite deuxième boucle venant en prise entre les skis et lesdites deux branches entrecroisées de freins.

La deuxième boucle constitue un moyen d'accrochage peu sensible au gel et facile à manipuler, même par un enfant.

Lors du portage, sous l'effet du propre poids de la paire de skis, la deuxième boucle a tendance à se placer naturellement au niveau du croisement des branches de freins, en se serrant autour de la zone de croisement des deux branches. Cela a pour effet de simultanément :
- réduire le risque que la deuxième boucle échappe aux branches de frein,
- mieux conserver entrecroisées les branches de freins, et donc les freins mutuellement engagés, pour éviter que les skis se séparent accidentellement.

Comme pour la première boucle, la taille de la deuxième boucle peut être fixe ou ajustable (par coulissement par exemple).

Avantageusement, on peut prévoir que :
- préalablement à l'étape b), on dispose au moins un bâton de ski sur le côté et le long de la paire de skis, ledit au moins un bâton de ski jouxtant une paire de deux branches entrecroisées de freins,
- lors de l'étape b), on forme le noeud de tête d'alouette autour de la partie des skis comprise entre les butées avant de fixation et les spatules, et autour dudit au moins un bâton de ski,
- lors de l'étape d), ledit au moins un bâton de ski est engagé dans la deuxième boucle.

La méthode de portage de skis est ainsi utilisable pour porter simultanément au moins un bâton de ski, de préférence les deux. Lorsque les deux bâtons sont disposés sur le côté et le long de la paire de skis, l'utilisateur peut porter d'une seule main sa paire de skis et sa paire de bâtons de ski.

De préférence, dans un deuxième mode de réalisation, on peut prévoir que :
- les freins de chaque ski comprennent un élément mobile en forme générale de U avec deux branches s'étendant à l'écart d'une base de part et d'autre du ski,
- le lien souple comporte un organe de crochetage, de préférence de type mousqueton à doigt de verrouillage,
- lors de l'étape c), on fait passer un tronçon du lien souple situé au voisinage de la deuxième extrémité entre les skis et lesdites deux branches entrecroisées de freins, puis on accroche l'organe de crochetage à l'une des deux branches de freins, de préférence entre la zone de croisement des deux branches de freins et la base dudit frein, tout en venant à recouvrement extérieurement avec la deuxième extrémité sur l'autre des deux branches entrecroisées de freins.

Là encore, lors du portage, sous l'effet du propre poids de la paire de skis, la partie de lien souple précédant l'organe de crochetage a tendance à se placer naturellement au niveau du croisement des branches de freins, en se serrant autour de la zone de croisement des deux branches. Cela a pour effet de mieux conserver les branches de frein en position d'entrecroisement, et donc de mieux conserver les freins mutuellement engagés pour éviter que les skis se séparent accidentellement.

Cet effet est encore plus marqué lorsqu'on accroche l'organe de crochetage à l'une des deux branches de freins, de préférence entre la zone de croisement des deux branches de freins et la base dudit frein, tout en venant à recouvrement extérieurement avec la deuxième extrémité sur l'autre des deux branches entrecroisées de frein. En effet, on forme alors avec la partie de lien souple précédant l'organe de crochetage une boucle qui vient se serrer autour de la zone de croisement des branches de freins sous l'effet du propre poids des skis.

Avantageusement, on peut prévoir que :
- préalablement à l'étape b), on dispose au moins un bâton de ski sur le côté et le long de la paire de skis, ledit au moins un bâton de ski jouxtant une paire de deux branches entrecroisées de freins,
- lors de l'étape b), on forme le noeud de tête d'alouette autour de la partie des skis comprise entre les butées avant de fixation et les spatules, et autour dudit au moins un bâton de ski,
- lors de l'étape c), avant d'accrocher l'organe de crochetage à un frein de ski, on amène la deuxième extrémité à recouvrement extérieurement dudit au moins un bâton de ski.

Le deuxième mode de réalisation de la présente invention est ainsi également utilisable pour porter simultanément au moins un bâton de ski, de préférence les deux. Lorsque les deux bâtons sont disposés sur le côté et le long de la paire de skis, l'utilisateur peut porter d'une seule main sa paire de skis et sa paire de bâtons.

De préférence, le lien souple peut être une sangle. Une sangle peut présenter une largeur suffisante pour constituer une poignée confortable, évitant de blesser les chairs de l'utilisateur pendant le portage. Et une sangle présente en générale une épaisseur suffisamment réduite pour permettre à l'utilisateur de la passer facilement entre des branches entrecroisées de freins et les skis.

Avantageusement, le lien souple peut être fabriqué en un matériau imperméable à l'eau. On limite ainsi les raideurs que pourrait induire le gel, et qui nuiraient notamment à une bonne efficacité du noeud de tête d'alouette. On peut par exemple utiliser des sangles fabriquées au moyen de fibres synthétiques produites à partir de pétrole.

D'autres objets, caractéristiques et avantages de la présente invention ressortiront de la description suivante de modes de réalisation particuliers, faite en relation avec les figures jointes, parmi lesquelles :
- les figures 1 à 3 sont des vues de côté d'une paire de skis autour de laquelle est mis en place un lien souple de portage dans le cadre d'un premier mode de réalisation de méthode de portage selon l'invention ;
- les figures 4 et 5 sont des vues de côté d'une paire de skis illustrant une variante du mode de réalisation des figures 1 à 3 ;
- les figures 6 à 8 sont des vues de côté d'une paire de skis autour de laquelle est mis en place un lien souple de portage dans le cadre d'un deuxième mode de réalisation de méthode de portage selon l'invention ;
- la figure 9 est une vue de côté d'une paire de skis et d'une paire de bâtons autour desquels est mis en place un lien souple de portage dans le cadre du premier mode de réalisation de méthode de portage selon l'invention ;
- la figure 10 est une vue de côté d'une paire de skis et d'une paire de bâtons autour desquels est mis en place un lien souple de portage dans le cadre du deuxième mode de réalisation de méthode de portage selon l'invention ;
- la figure 11 est une vue en perspective et de détails d'une variante de disposition des bâtons, constituant une alternative à la disposition illustrée sur la figure 9 ; et
- la figure 12 est une vue en perspective et de détails d'un mode d'accrochage alternatif à l'un seulement des freins de skis, et ne faisant pas partie de l'invention revendiquée.

Sur les figures 1 à 3 est illustré un premier mode de réalisation selon l'invention de méthode de portage d'une paire 1 de skis 2 et 3 accouplés l'un à l'autre, semelle contre semelle, par coopération de leur freins 4 et 5 par entrecroisement de leurs branches 4a et 5a.

Les freins 4 et 5 de chacun des skis 2 et 3 comportent, de façon connue, un élément mobile ayant une forme générale en U avec deux branches s'étendant à l'écart d'une base 4b ou 5b et situées respectivement de part et d'autre du ski 2 ou 3. Une seule branche 4a ou 5a des freins 4 et 5 est cependant visible sur les figures 1 à 10. L'élément mobile est monté rotatif autour d'un axe transversal sur sa base respective 4b ou 5b, et est rappelé en position de freinage illustrée sur les figures 1 à 3 par des moyens de rappel élastiques.

Au cours du premier mode de réalisation selon l'invention de méthode de portage, lors d'une étape a), on fournit un lien souple 6 s'étendant entre une première extrémité 6a et une deuxième extrémité 6b, ledit lien souple 6 comportant :
- une première boucle 7 à sa première extrémité 6a,
- un tronçon intermédiaire 9 situé entre les première et deuxième extrémités 6a et 6b.

Lors d'une étape b), on forme, autour de la partie P des skis 2 et 3 comprise entre les butées avant de fixation 10 et les spatules 11, un noeud de tête d'alouette en faisant passer la deuxième extrémité 6b (et donc en l'espèce la deuxième boucle 8 prévue à la deuxième extrémité 6b) du lien souple 6 à l'intérieur de la première boucle 7, comme illustré par la flèche 12 sur la figure 1. Le noeud de tête d'alouette 13 ainsi formé est plus particulièrement visible sur la figure 2.

Lors d'une étape c), comme illustré sur la figure 2, on fixe la deuxième extrémité 6b du lien souple 6 à deux branches 4a et 5a entrecroisées des freins 4 et 5. En l'espèce, la deuxième extrémité 6b du lien souple 6 est fixée aux deux branches 4a et 5a par l'intermédiaire de la deuxième boucle 8. Pour ce faire, on fait passer les deux branches 4a et 5a entrecroisées des freins 4 et 5 dans la deuxième boucle 8, la deuxième boucle 8 venant en prise entre les skis 2 et 3 et lesdites branches 4a et 5a entrecroisées des freins 4 et 5. La deuxième boucle 8 entoure la zone de croisement des deux branches 4a et 5a entrecroisées.

Le passage de la deuxième boucle entre les skis 2 et 3 et les branches 4a et 5a est facilité par le fait que le lien souple 6 est une sangle, présentant ainsi une épaisseur réduite.

Enfin, lors d'une étape d), on soulève la paire 1 de skis 2 et 3 en effectuant une préhension du lien souple 6 au niveau de son tronçon intermédiaire 9, comme illustré sur la figure 3. L'utilisateur peut alors soulever la paire 1 de skis 2 et 3 comme illustré par la flèche 14. Le centre de gravité de la paire 1 de skis 2 et 3 accouplés se trouvant nécessairement entre le noeud de tête d'alouette 13 et les freins 4 et 5, la paire 1 de skis 2 et 3 se met naturellement en position horizontale pour être portée à la façon d'une valise.

Sous l'effet du poids des skis 2 et 3, le noeud de tête d'alouette 13 se resserre autour des skis 2 et 3. Enfin, la deuxième boucle 8 se tend et vient enserrer la zone de croisement des deux branches 4a et 5a entrecroisées. Cela limite le risque de glissement de l'un des skis 2 et 3 par rapport à l'autre et contribue donc à maintenir les freins 4 et 5 engagés mutuellement.

Sur les figures 1 à 3, la première boucle 7 a une taille qui est fixe.

En alternative, comme représenté sur les figures 4 et 5, la taille de la première boucle 7 peut être ajustable au moyen d'une attache 15 coulissant sur le lien souple 6. L'attache coulissante 15 permet de régler la longueur totale du lien souple 6, et ce de préférence avant l'étape b) illustrée sur la figure 4.

Ainsi, à l'issue de l'installation du lien souple 6 sur la paire 1 de skis 2 et 3 (figure 5), la poignée formée par le lien souple 6 présente une hauteur H ajustée pour être ni trop grande (afin d'éviter un balancement non maîtrisé de la paire 1 de skis 2 et 3) ni trop faible (pour éviter de gêner l'introduction des doigts de l'utilisateur entre le lien souple 6 et la paire 1 de skis 2 et 3).

La méthode selon le premier mode de réalisation de l'invention explicitée en lien avec les figures 1 à 5 permet également de fixer des bâtons de skis 16 et 17 sur la paire 1 de skis 2 et 3 pour que l'utilisateur puisse porter ses skis 2 et 3 et ses bâtons de ski 16 et 17 d'une seule et même main.

Pour ce faire, comme illustré sur la figure 9, préalablement à l'étape b), on dispose les bâtons de ski 16 et 17 sur le côté et le long de la paire 1 de skis 2 et 3, lesdits bâtons de ski 16 et 17 jouxtant une paire de deux branches 4a et 5a entrecroisées de freins 4 et 5. Puis, lors de l'étape b), on forme le noeud de tête d'alouette 13 autour de la partie P des skis 2 et 3 comprise entre les butées avant de fixation 10 et les spatules 11, mais également autour des bâtons de ski 16 et 17. Enfin, lors de l'étape d), les bâtons de ski 16 et 17 sont engagés dans la deuxième boucle 8.

Lors du portage de la paire 1 de skis 2 et 3, le noeud de tête d'alouette 13 se resserre et plaque les bâtons de skis 16 et 17 contre la paire 1 de skis 2 et 3 pour bien les maintenir en place le long des skis 2 et 3.

En alternative à la disposition de bâtons de ski 16 et 17 illustrée sur la figure 9, on peut préférer la disposition illustrée sur la figure 11. Dans cette variante, les bâtons de ski 16 et 17 ne sont pas engagés dans la deuxième boucle 8. Un tronçon de la deuxième boucle 8 pénètre entre les extrémités libres des deux branches 4a et 5a, et passe au-dessus des bâtons de ski 16 et 17.

Lors du portage, la deuxième boucle 8 se tend, enserre la zone de croisement des deux branches 4a et 5a entrecroisées de freins 4 et 5, et plaque les bâtons de ski 16 et 17 contre les deux branches 4a et 5a. Les bâtons de ski 16 et 17 sont ainsi efficacement serrés contre les skis 2 et 3. Sur les figures 6 à 8 est illustré un deuxième mode de réalisation de méthode de portage selon l'invention.

Dans cette méthode de portage, le lien souple 6 ne comporte pas à sa deuxième extrémité 6b de deuxième boucle 8, mais comporte un organe de crochetage 18. L'organe de crochetage peut consister en un crochet ouvert, en un maillon rapide de chaîne, ou encore en un mousqueton à doigt de verrouillage. En l'espèce, sur les figures 6 à 8, l'organe de crochetage 18 est du type mousqueton à doigt de verrouillage 19.

Le deuxième mode de réalisation de méthode de portage selon l'invention diffère du premier mode de réalisation de méthode de portage en ce que, lors de l'étape c), on fait passer un tronçon 60 du lien souple 6 situé au voisinage de la deuxième extrémité 6b entre les skis 2 et 3 et les branches 4a et 5a entrecroisées des freins 4 et 5. Puis, on accroche l'organe de crochetage 18 à la branche 4a de frein 4, et de préférence comme illustré sur les figures 7 et 8 entre la zone de croisement des branches 4a, 5a et la base 4b du frein 4, tout en venant à recouvrement extérieurement avec la deuxième extrémité 6b sur la branche 5a de l'autre frein 5.

Lorsque l'utilisateur soulève la paire 1 de skis 2 et 3, comme illustré par la flèche 14 sur la figure 8, le tronçon 60 du lien souple 6 a alors tendance à venir se resserrer autour du croisement des branches 4a et 5a sous le seul effet du poids de la paire 1 de skis 2 et 3. Ce serrage procure un maintien de l'engagement des freins 4 et 5 l'un avec l'autre.

De façon comparable à ce qui a été expliqué en lien avec le premier mode de réalisation de méthode de portage, le deuxième mode de réalisation de méthode de portage est également compatible avec la présence de bâtons de ski 16 et 17 disposés sur le côté et le long de la paire 1 de skis 2 et 3, lesdits bâtons 16 et 17 jouxtant les deux branches 4a et 5a entrecroisées des freins 4 et 5 (voir figure 10).

Pour ce faire, les bâtons de ski 16 et 17 sont disposés le long de la paire 1 de skis 2 et 3 préalablement à l'étape b). Puis, lors de l'étape b), on forme le noeud de tête d'alouette 13 autour des skis 2 et 3 mais également autour des bâtons de ski 16 et 17. Enfin, lors de l'étape c), avant d'accrocher l'organe de crochetage 18 au frein 4 de ski 2, on amène la deuxième extrémité 6b du lien souple 6 à recouvrement extérieurement de la branche 5a du frein 5 mais également à recouvrement extérieurement des bâtons de ski 16 et 17.

Là encore, sous l'effet du poids de la paire 1 de skis 2 et 3, le noeud de tête d'alouette 13 va se resserrer et plaquer les bâtons de ski 16 et 17 contre les skis 2 et 3 d'une part, et le tronçon 60 du lien souple 6 va également se resserrer autour des bâtons de ski 16 et 17 et de la zone de croisement des branches 4a et 5a des freins 4 et 5 d'autre part. Les bâtons de ski 16 et 17 sont ainsi maintenus fixés sur les skis 2 et 3 en deux endroits distincts de leur longueur.

Dans le deuxième mode de réalisation de méthode de portage, la première boucle 7 est coulissante pour permettre un ajustement de sa taille. La première boucle 7 peut toutefois en alternative être fixe.

Une disposition des bâtons de ski 16 et 17 similaire à celle illustrée sur la figure 11 est également réalisable. Pour ce faire, une portion du tronçon 60 du lien souple 6 pénètre entre les extrémités libres des deux branches 4a et 5a en passant au-dessus (autrement dit à recouvrement extérieur) des bâtons de ski 16 et 17.

Sur la figure 12 est illustré un mode alternatif d'accrochage du lien souple 6 à l'un seulement des freins 4 et 5 des skis 2 et 3. Ce mode de réalisation ne fait pas partie de l'invention revendiquée, mais peut toutefois constituer l'objet d'une protection spécifique par une demande de brevet divisionnaire.

Dans ce mode de réalisation, lors de l'étape c), le lien souple 6 n'est accroché qu'au seul frein du dessous, c'est-à-dire au frein 5 (le frein 4 venant à recouvrement extérieur du frein 5).

De façon plus précise, le lien souple 6 est fixé à la branche 5a du frein 5 dans une zone située entre la zone de croisement des freins 4 et 5 et l'extrémité libre de la branche 5a. De la sorte, bien qu'étant fixé seulement au frein 5, le lien souple 6 limite les risques d'une séparation des freins 4 et 5.

Dans le cadre de la figure 12, le lien souple 6 est pourvu d'une deuxième boucle 8 qui entoure la branche 5a du frein 5. La taille de la deuxième boucle 8 peut être fixe ou ajustable. Des bâtons de ski 16 et 17 peuvent être introduits à l'intérieure de la deuxième boucle 8.

Plutôt qu'une deuxième boucle 8, le lien souple 6 peut être pourvu, à sa deuxième extrémité 6b, d'un organe de crochetage 18 (tel qu'un mousqueton à doigt de verrouillage). Après un passage du lien souple sous le frein 5, de façon similaire à ce qui est illustré sur la figure 12, l'organe de crochetage est ensuite crocheté entre la base 5b et la zone de croisement des freins 4 et 5, le cas échéant en venant préalablement à recouvrement extérieur d'un ou plusieurs bâtons de ski disposés en applique contre les freins 4 et 5.

La présente invention n'est pas limitée aux modes de réalisation qui ont été explicitement décrits, mais elle en inclut les diverses variantes et généralisations contenues dans le domaine des revendications ci-après.

## Revendications

1. Méthode de portage d'une paire (1) de skis (2, 3) accouplés l'un à l'autre, semelle contre semelle, par coopération de branches entrecroisées (4a, 5a) de leurs freins (4, 5), comprenant les étapes successives suivantes :
a) fournir un lien souple (6) s'étendant entre une première extrémité (6a) et une deuxième extrémité (6b), ledit lien souple (6) comportant :
• une première boucle (7) à sa première extrémité (6a),
• un tronçon intermédiaire (9) situé entre les première (6a) et deuxième (6b) extrémités,
b) autour de la partie des skis (2, 3) comprise entre les butées avant de fixation (10) et les spatules (11), former un noeud de tête d'alouette (13) en faisant passer la deuxième extrémité (6b) du lien souple (6) à l'intérieur de la première boucle (7),
c) fixer la deuxième extrémité (6b) du lien souple (6) à deux branches (4a, 5a) entrecroisées de freins (4, 5), en entourant la zone de croisement des deux branches (4a, 5a) entrecroisées,
d) soulever la paire (1) de skis (2, 3) en effectuant une préhension du lien souple (6) au niveau de son tronçon intermédiaire (9).

2. Méthode de portage selon la revendication 1, **caractérisée en ce que** la taille de la première boucle (7) est fixe.

3. Méthode de portage selon la revendication 1, **caractérisée en ce que** la taille de la première boucle (7) est ajustable, de préférence au moyen d'une attache (15) coulissant sur le lien souple (6).

4. Méthode de portage selon l'une quelconque des revendications 1 à 3, **caractérisée en ce que** :
- le lien souple (6) comporte une deuxième boucle (8) à sa deuxième extrémité (6b),
- lors de l'étape c), on fait passer les deux branches (4a, 5a) entrecroisées de freins (4, 5) dans la deuxième boucle (8), ladite deuxième boucle (8) venant en prise entre les skis (2, 3) et lesdites deux branches (4a, 5a) entrecroisées de freins (4, 5).

5. Méthode de portage selon la revendication 4, **caractérisée en ce que** :
- préalablement à l'étape b), on dispose au moins un bâton de ski (16, 17) sur le côté et le long de la paire (1) de skis (2, 3), ledit au moins un bâton de ski (16, 17) jouxtant une paire de deux branches (4a, 5a) entrecroisées de freins (4, 5),
- lors de l'étape b), on forme le noeud de tête d'alouette (13) autour de la partie des skis (2, 3) comprise entre les butées avant de fixation (10) et les spatules (11), et autour dudit au moins un bâton de ski (16, 17),
- lors de l'étape d), ledit au moins un bâton de ski (16, 17) est engagé dans la deuxième boucle (8).

6. Méthode de portage selon l'une quelconque des revendications 1 à 3, **caractérisée en ce que** :
- les freins (4, 5) de chaque ski (2, 3) comprennent un élément mobile en forme générale de U avec deux branches (4a, 5a) s'étendant à l'écart d'une base (4b, 5b) de part et d'autre du ski (2, 3),
- le lien souple (6) comporte un organe de crochetage (18), de préférence de type mousqueton à doigt de verrouillage (19),
- lors de l'étape c), on fait passer un tronçon (60) du lien souple (6) situé au voisinage de la deuxième extrémité (6b) entre les skis (2, 3) et lesdites deux branches (4a, 5a) entrecroisées de freins (4, 5), puis on accroche l'organe de crochetage (18) à l'une des deux branches (4a, 5a) de freins entrecroisées, de préférence entre la zone de croisement des branches (4a, 5a) de freins (4, 5) et la base (4b, 5b) dudit frein (4, 5), tout en venant à recouvrement extérieurement avec la deuxième extrémité (6b) sur l'autre des deux branches (4a, 5a) entrecroisées de freins (4, 5).

7. Méthode de portage selon la revendication 6, **caractérisée en ce que** :
- préalablement à l'étape b), on dispose au moins un bâton de ski (16, 17) sur le côté et le long de la paire (1) de skis (2, 3), ledit au moins un bâton de ski (16, 17) jouxtant une paire de deux branches (4a, 5a) entrecroisées de freins (4, 5),
- lors de l'étape b), on forme le noeud de tête d'alouette (13) autour de la partie des skis comprise entre les butées avant de fixation (10) et les spatules (11), et autour dudit au moins un bâton de ski (16, 17),
- lors de l'étape c), avant d'accrocher l'organe de crochetage (18) à un frein (4, 5) de ski (2, 3), on amène la deuxième extrémité (6b) à recouvrement extérieurement dudit au moins un bâton de ski (16, 17).

8. Méthode de portage selon l'une quelconque des revendications 1 à 7, **caractérisée en ce que** le lien souple (6) est une sangle.

9. Méthode de portage selon l'une quelconque des revendications 1 à 8, **caractérisée en ce que** le lien souple (6) est fabriqué en un matériau imperméable à l'eau.

## Patentansprüche

1. Verfahren zum Tragen eines Paares (1) Skier (2, 3), die über Flechtarme (4a, 5a) an ihren Bremsen (4, 5) aneinander Sohle gegen Sohle gebunden sind, umfassend die Schritte in folgender Reihenfolge:
a) Bereitstellen eines biegsamen Bandes (6), welches sich zwischen einem ersten Ende (6a) und einem zweiten Ende (6b) erstreckt, wobei das biegsame Band (6) umfasst:
• eine erste Schleife (7) an seinem ersten Ende (6a),
• einen Mittelabschnitt (9), der zwischen der dem ersten Ende (6a) und dem zweiten Ende (6b) liegt,
b) Formen eines Ankerstiches (13) um das Teil der Skier (2, 3), welches zwischen den Anschlägen vor der Skibindung (10) und den Schaufeln (11) umfasst ist, indem das zweite Ende (6b) des biegsamen Bandes (6) durch das Innere der ersten Schleife (7) gezogen wird,
c) Fixieren des zweiten Endes (6b) des biegsamen Bandes (6) an den zwei Flechtarmen (4a, 5a) der Bremse (4, 5) durch Umschließen der Kreuzungszone der zwei Flechtarme (4a, 5a),
d) Anheben des Paares (1) Skier (2, 3) durch Ausführen eines Greifens des biegsamen Bandes (6) auf Höhe seines Mittelabschnittes (9).

2. Verfahren zum Tragen nach Anspruch 1, **dadurch gekennzeichnet, dass** der Umfang der ersten Schleife (7) fest vorgegeben ist.

3. Verfahren zum Tragen nach Anspruch 1, **dadurch gekennzeichnet, dass** der Umfang der ersten Schleife (7) einstellbar ist, vorzugsweise mittels einer verschiebbaren Schnalle (15) am biegbaren Band (6).

4. Verfahren zum Tragen nach einem der Ansprüche 1 bis 3, **dadurch gekennzeichnet, dass**:
- das biegbare Band (6) eine zweite Schleife (8) an seinem zweiten Ende (6b) umfasst,
- im Schritt c) die Flechtarme (4a, 5a) der Bremsen (4, 5) durch die zweite Schleife (8) geführt werden, wobei die genannte zweite Schleife (8) zwischen die Skier (2, 3) und die genannten zwei Flechtarme (4a, 5a) der Bremsen (4, 5) eingeschoben ist.

5. Verfahren zum Tragen nach Anspruch 4, **dadurch gekennzeichnet, dass**:
- vor dem Schritt b) wenigstens ein Skistock (16, 17) auf der Seite und in der Länge des Paares (1) Skier (2, 3) angeordnet wird, wobei der genannte wenigstens eine Skistock (16, 17) an ein Paar der Flechtarme (4a, 5a) der Bremsen (4, 5) angrenzt,
- im Schritt b) der Ankerstich (13) um das Teil der Skier (2, 3), welches zwischen den Anschlägen vor der Skibindung (10) und den Schaufeln (11) umfasst ist und um den genannten wenigstens einen Skistock (16, 17) ausgebildet wird,
- im Schritt d) der genannte wenigstens eine Skistock (16, 17) in die zweite Schleife (8) eingegriffen ist.

6. Verfahren nach einem der Ansprüche 1 bis 3, **dadurch gekennzeichnet, dass**:
- die Bremsen (4, 5) von jedem Ski (2, 3) ein mobiles im Wesentlichen U-förmiges Element mit zwei Armen (4a, 5a) umfassen, die sich im Abstand einer Basis (4b, 5b) des Teils und des anderen des Skis (2, 3) erstrecken,
- das biegsame Band (6) ein Hakenelement (18), vorzugsweise ein Karabiner mit einem Sperrglied (19) umfasst,
- im Schritt c) ein Bereich (60) des biegsamen Bandes (6), der sich in der Nähe des zweiten Endes (6b) befindet, zwischen den Skiern (2, 3) und den genannten zwei Flechtarmen (4a, 5a) der Bremsen (4, 5) durchgezogen wird, ferner das Hakenelement (18) an einem der zwei Flechtarme (4a, 5a) der Bremsen befestigt wird, vorzugsweise im Bereich zwischen der zwei Flechtarme (4a, 5a) der Bremsen (4, 5) und der Basis (4b, 5b) der genannten Bremsen (4, 5), bis es zu einer Überdeckung der Außenseite mit dem zweiten Ende (6b) über dem anderen- der beiden Flechtarme (4a, 5a) der Bremsen (4, 5) kommt.

7. Verfahren nach Anspruch 6, **dadurch gekennzeichnet, dass**:
- vor dem Schritt b) wenigstens ein Skistock (16, 17) auf der Seite und in der Länge des Paares (1) Skier (2, 3) angeordnet wird, wobei der genannte wenigstens eine Skistock (16, 17) an ein Paar der Flechtarme (4a, 5a) der Bremsen (4, 5) angrenzt,
- im Schritt b) der Ankerstich (13) um das Teil der Skier, welches zwischen den Anschlägen vor der Skibindung (10) und den Schaufeln (11) umfasst ist und um den genannten wenigstens einen Skistock (16, 17) ausgebildet wird,
- im Schritt c) vor dem Befestigen des Hackenelementes (18) an einer Bremse (4, 5) des Skis (2, 3) das zweite Ende (6b) bis zur Überdeckung der Außenseite des genannten wenigstens einen Skistockes (16, 17) mitgeführt wird.

8. Verfahren nach einem der vorstehenden Anspruche 1 bis 7, **dadurch gekennzeichnet, dass** das biegsame Band (6) ein Spanngurt ist.

9. Verfahren nach einem der vorstehenden Ansprüche 1 bis 8, **dadurch gekennzeichnet, dass** das biegsame Band (6) aus einem wasserfesten Material gefertigt ist.

## Claims

1. Method for carrying a pair (1) of skis (2, 3) coupled to one another, sole against sole, by cooperation of intersecting branches (4a, 5a) of their brakes (4, 5), comprising the following successive steps:
a) providing a flexible tie (6) extending between a first end (6a) and a second end (6b), the said flexible tie (6) comprising:
• a first loop (7) at its first end (6a),
• an intermediate portion (9) situated between the first (6a) and second (6b) ends,
b) around that part of the skis (2, 3) between the front binding stops (10) and the tips (11), forming a lark's head knot (13) by passing the second end (6b) of the flexible tie (6) inside the first loop (7),
c) fixing the second end (6b) of the flexible tie (6) to two intersecting branches (4a, 5a) of the brakes (4, 5) by surrounding the region of intersection of the two intersecting branches (4a, 5a),
d) lifting the pair (1) of skis (2, 3) by gripping the flexible tie (6) at its intermediate portion (9).

2. Carrying method according to Claim 1, **characterized in that** the size of the first loop (7) is fixed.

3. Carrying method according to Claim 1, **characterized in that** the size of the first loop (7) is adjustable, preferably by means of a clip (15) sliding on the flexible tie (6).

4. Carrying method according to any one of Claims 1 to 3, **characterized in that**:
- the flexible tie (6) comprises a second loop (8) at its second end (6b),
- during the step c), the two intersecting branches (4a, 5a) of the brakes (4, 5) are passed into the second loop (8), the said second loop (8) engaging between the skis (2, 3) and the said two intersecting branches (4a, 5a) of the brakes (4, 5).

5. Carrying method according to Claim 4, **characterized in that**:
- prior to the step b), at least one ski stick (16, 17) is arranged on the side and along the pair (1) of skis (2, 3), the said at least one ski stick (16, 17) abutting a pair of two intersecting branches (4a, 5a) of the brakes (4, 5),
- during the step b), the lark's head knot (13) is formed around that part of the skis (2, 3) between the front binding stops (10) and the tips (11), and around the said at least one ski stick (16, 17),
- during the step d), the said at least one ski stick (16, 17) is engaged in the second loop (8).

6. Carrying method according to any one of Claims 1 to 3, **characterized in that**:
- the brakes (4, 5) of each ski (2, 3) comprise a movable element in the general form of a U with two branches (4a, 5a) extending away from a base (4b, 5b) on either side of the ski (2, 3),
- the flexible tie (6) comprises a hooking member (18), preferably of the carabiner type with a locking finger (19),
- during the step c), a portion (60) of the flexible tie (6) situated in the vicinity of the second end (6b) is passed between the skis (2, 3) and the said two intersecting branches (4a, 5a) of the brakes (4, 5), then the hooking member (18) is attached to one of the two intersecting branches (4a, 5a) of the brakes, preferably between the region of intersection of the branches (4a, 5a) of the brakes (4, 5) and the base (4b, 5b) of the said brake (4, 5), while causing the second end (6b) to externally cover the other of the two intersecting branches (4a, 5a) of the brakes (4, 5) .

7. Carrying method according to Claim 6, **characterized in that**:
- prior to the step b), at least one ski stick (16, 17) is arranged on the side and along the pair (1) of skis (2, 3), the said at least one ski stick (16, 17) abutting a pair of two intersecting branches (4a, 5a) of the brakes (4, 5),
- during the step b), the lark's head knot (13) is formed around that part of the skis between the front binding stops (10) and the tips (11), and around the said at least one ski stick (16, 17),
- during the step c), before attaching the hooking member (18) to a brake (4, 5) of the ski (2, 3), the second end (6b) is caused to externally cover the said at least one ski stick (16, 17).

8. Carrying method according to any one of Claims 1 to 7, **characterized in that** the flexible tie (6) is a strap.

9. Carrying method according to any one of Claims 1 to 8, **characterized in that** the flexible tie (6) is manufactured from a water-impermeable material.
